# EUROPÄISCHE PATENTSCHRIFT

(11) **EP 2 452 320 B1**
(45) Veröffentlichungstag und Bekanntmachung des Hinweises auf die Patenterteilung: **28.11.2018**
(21) Anmeldenummer: 10739507.1
(22) Anmeldetag: 12.07.2010
(51) Int. Cl.: E05G 1/00, E05G 1/06, G07F 19/00

(54) **VORRICHTUNG ZUM VERWALTEN, AUFNEHMEN UND/ODER ABGEBEN VON WERTGEGENSTÄNDEN**
APPARATUS FOR MANAGING, ACCEPTING AND/OR DISPENSING VALUABLES
DISPOSITIF DE GESTION, ENREGISTREMENT ET/OUT DISTRIBUTION DE OBJETS DE VALEUR

(30) Priorität: 10.07.2009 DE 202009009549 U
(43) Veröffentlichungstag der Anmeldung: 16.05.2012
(73) Patentinhaber: Novomatic AG, 2352 Gumpoldskirchen (AT)
(72) Erfinder: KAMRATH, Sven, 25791 Linden (DE); RINDERSPACHER, Marc, 20253 Hamburg (DE); BREY, Tom, 2352 Gumpoldskirchen (AT); ZANDER, Marco, 24118 Kiel (DE)
(74) Vertreter: Thoma, Michael
(86) Internationale Anmeldenummer: PCT/EP2010/004229
(87) Internationale Veröffentlichungsnummer: WO 2011/003627

(56) Entgegenhaltungen:
- EP-A1- 1 244 069
- WO-A1-2008/024043
- DE-U1- 8 803 573
- DE-U1- 29 801 306
- US-A- 4 615 280
- US-A1- 2004 201 472
- US-A1- 2004 226 493
- US-A1- 2005 077 347
- US-A1- 2006 139 147

## Beschreibung

Die Erfindung bezieht sich auf eine Vorrichtung zum Verwalten, Aufnehmen und/oder Abgeben von Wertgegenständen, insbesondere Geld, mit einem abgeschlossenen Tresorbereich und einem Bediener- und Servicebereich, wobei sowohl alle Wertgegenstände als auch die steuernden Einheiten des Tresorbereichs im Wesentlichen vollständig im Tresorbereich, vorzugsweise einem zertifizierten Tresor, angeordnet sind und im Wesentlichen sämtliche Steuerungselektronik in Bediener- und Servicebereich angeordnet ist, wobei der Tresorbereich und der Bediener- und Servicebereich getrennte Schließsysteme aufweisen.
Aus dem Stand der Technik sind schon seit langer Zeit Geldautomaten, Geldwechselautomaten, Kassenautomaten und Verkaufsautomaten bekannt.
Ein Geldautomat ist eine technische Einrichtung zur Bargeldverwaltung. Die Unterteilung erfolgt in Geldausgabeautomaten (GAA), Geldeinzahlgeräte und Cashrecycling-Automaten. Geldautomaten werden auch Bankautomaten genannt. Geldautomaten ermöglichen dem Kunden, in Selbstbedienung Bargeld von seinem Giro- oder Kreditkartenkonto abzuheben oder einzuzahlen. Einige Automaten geben auch Fremdwährungen aus oder informieren den Kunden über den Kontostand und vergangene Transaktionen. Die Geräte werden häufig von Kreditinstituten betrieben.

Zur Geldbehebung steckt der Kunde eine Debit- oder Kreditkarte in den Automaten und gibt eine Geheimzahl (PIN) ein. Eine Autorisierungszentrale prüft online die Richtigkeit der Geheimzahl und entscheidet, ob die Auszahlung erfolgen kann.

Geldautomaten neuerer Generation ermöglichen auch das Einzahlen von Bargeld. Der Ablauf ist ähnlich der Geldabhebung; der Kunde steckt seine Kundenkarte in den Automaten, danach öffnet sich ein Geldeingabeschacht, das Geld wird sofort auf Echtheit geprüft und dem Kunden auf sein Konto verbucht. So kann die Bank dem Kunden auch außerhalb der Öffnungszeiten das Einzahlen von Bargeld ermöglichen und erspart sich die hohen Personalaufwände eines Nachttresors. Beherrscht der Geldautomat Cashrecycling, wird vom Kunden einbezahltes Geld geprüft, an nachfolgende Kunden wieder ausbezahlt, wodurch die Bank den Aufwand der Befüllung des Automaten reduzieren kann.

Solche Geldverwaltungsvorrichtungen weisen üblicherweise einen zertifizierten Tresorbereich (beispielsweise CEN3) auf, in dem ein Teil des Geldes untergebracht ist und wird, sowie einen anderen Bereich, in dem die anderen Bestandteile der Vorrichtung untergebracht sind und der im Folgenden Bediener- und Servicebereich genannt werden soll.

Häufig sind die Automaten mit einer Belegausgabe für Quittungen oder beispielsweise auch mit einem Kontoauszugsdrucker ausgestattet. Hierfür ist in dem Geldautomaten, Geldwechsler, Kassenautomaten oder auch Verkaufsautomat ein Drucker eingebaut, der den Beleg oder Auszug erzeugt und dann an den Kunden ausgibt.

Ferner ist in der Vorrichtung üblicherweise auch ein Computer, bzw. PC zum Bedienen der Vorrichtung vorgesehen.

Im Laufe des Produktzyklus werden für die verschiedenen Elemente eines Geldautomaten, wie beispielsweise den Drucker oder den Computer, Servicearbeiten notwendig. Dies kann beispielsweise das Nachfüllen von Druckerpapier, Softwareupdates oder aber auch der Austausch der Elemente als Ganzes sein.

Bei den erwähnten Vorrichtungen ist der Servicezugang für den Drucker üblicherweise so angeordnet, dass der Service das Öffnen der Vorrichtung erfordert. Durch das Öffnen der Vorrichtung ist es aber möglich, dass das Servicepersonal die Möglichkeit hat, in unberechtigter Weise auf Geldbestände oder andere Interna des Automaten zuzugreifen bzw. diese zu erkunden. Es wurde daher bereits vorgeschlagen, dass sowohl alle Wertgegenstände als auch die steuernden Einheiten des Tresorbereichs, wie beispielsweise Hopper oder Geldschein-Einzugs- und/oder - Ausgabewerk, und deren elektrische Zuleitungen im Wesentlichen vollständig im Tresorbereich, vorzugsweise einem zertifizierten Tresor, angeordnet sind, während im Wesentlichen sämtliche Steuerungselektronik wie PC, Drucker, Spannungsversorgung im Bediener- und Servicebereich angeordnet ist. Vorteilhafterweise weisen der Tresorbereich und der Bediener- und Servicebereich getrennte Schließsysteme auf.

Demgemäß muss das zertifizierte Tresorgehäuse nur noch geöffnet werden, wenn in diesem Bereich angeordnete Geld- bzw. werthaltende oder -führende Teile gewartet werden müssen. Hierbei kann dann auch unterschiedliches Servicepersonal vorgesehen werden. Für die häufigeren und weniger sicherheitsrelevanten Wartungs- und Servicearbeiten im Bediener- und Servicebereich könnte übliches Servicepersonal verwendet werden, während für die seltener auftretenden Wartungs- und Servicearbeiten im zertifizierten Tresorbereich anderes, ggf. besonders geschultes und Vertrauen haltendes Servicepersonal verwendet werden kann.

Derartige Vorrichtungen zum Verwalten, Aufnehmen und/oder Abgeben von Wertgegenständen zeigen beispielsweise die Schriften US 2002/0020736 A1, US 4,615,280 oder US 4,884,514.

Ferner ist aus der Schrift EP 1 244 069 A1 ein Tresor mit zwei separaten Tresorbereichen bekannt, deren Schlösser von einem Computer her ansteuerbar sind, welcher Computer in einem separaten Bediener- und Servicebereich aufgenommen ist, der hinter dem Bedienpaneel des Tresors liegt.

Weitere Tresor- und Schließvorrichtungen sind aus den Schriften DE 8803573 U1, DE 29801306 U1, WO 2008/024043 A1, US 2005/077347 A1, US 2004/226493 A1 oder US 2004/201472 A1 bekannt.

Der genannte Bediener- und Servicebereich wird hierbei besonders häufig geöffnet, um den Kontoauszugsdrucker und/oder den Quittungsdrucker zu warten. Häufig werden hier die entsprechenden Papiervorräte, beispielsweise Kontoauszugsformulare oder Quittungspapierrollen ausgetauscht bzw. ergänzt. Ebenso werden an den Druckern regelmäßig die Tinten- oder Tonerkartuschen ersetzt. Durch die hierdurch bedingte Frequenz des Zugriffs erhält oft auch nicht überwachtes Personal Zugang bzw. werden entsprechende Wartungsarbeiten nicht mehr wirklich sorgfältig überwacht.

Hierbei hat es sich gezeigt, dass die in dem Bediener- und Servicebereich angeordnete Steuerung anfällig für Manipulationen ist. Einerseits besteht das Risiko, dass unmittelbar während den Servicearbeiten durch Zugriff auf die Steuerungselektronik im Bediener- und Servicebereich die steuernden Einheiten des Tresorbereichs betätigt werden. Gefährlicher, da auch durch Überwachung des Servicearbeiters kaum kontrollierbar, ist indes eine Manipulation der Steuerungselektronik dahingehend, dass beispielsweise durch Aufspielen von Software die Kartenlesegeräte manipuliert werden derart, dass an sich nicht autorisierte Debit- oder Kreditkarten mit ebenfalls nicht verifizierten PIN-Nummern akzeptiert werden, so dass zeitversetzt zu den eigentlichen Servicearbeiten zu einem späteren Zeitpunkt einfach durch Eingabe der an sich nicht autorisierten Debit- oder Kreditkarte Geld abgehoben werden kann.

Der Erfindung liegt daher die Aufgabe zugrunde, bei einer Vorrichtung zum Verwalten, Aufnehmen und/oder Abgeben von Wertgegenständen der eingangs genannten Art Nachteile des Standes der Technik zu vermeiden und Letzteren in vorteilhafter Weise weiterzubilden. Insbesondere soll ein Servicezugang zu den Service- und Bedienelementen gewährleistet werden, ohne dass auf die Geldbestände zugegriffen werden kann.

Diese Aufgabe wird durch die im Anspruch 1 angegebene Merkmalskombination gelöst. Bevorzugte Ausgestaltungen der Erfindung sind Gegenstand der abhängigen Ansprüche.

Es wird also vorgeschlagen, die Steuerungselektronik sowie deren Verbindungsleitungen, über die die steuernden Einheiten des Tresorbereichs angesteuert werden, dem Zugriff des im Bediener- und Servicebereich und dem dort hantierenden Servicepersonal zu entziehen und separat gesichert an einem abgetrennten, geschützten Ort unterzubringen. Erfindungsgemäß ist ein zweiter Tresorbereich vorgesehen, in dem die Steuerungselektronik zur Steuerung der steuernden Einheiten des ersten Tresorbereichs angeordnet ist, wobei der genannte zweite Tresorbereich sowohl von dem ersten Tresorbereich zur Aufnahme der Wertgegenstände als auch von dem restlichen Bediener- und Servicebereich abgetrennt ist und ein von den Schließsystemen des ersten Tresorbereichs und des Bediener- und Servicebereichs getrenntes Schließsystem aufweist. Durch das Wegsperren der Steuerungselektronik für die Wert verarbeitenden Steuerelemente in einem separaten zweiten Tresorbereich, der separat verschließbar ist, kann bei den täglichen Wartungsarbeiten im restlichen Bediener- und Servicebereich keine Manipulation der Steuerungselektronik mehr erfolgen. In dem genannten restlichen Bediener- und Servicebereich werden insbesondere der zumindest eine Drucker und die Papiervorräte zum Ausdrucken der Kontoauszüge und/oder der Quittungen angeordnet, so dass beim Ersatz der Druckerpatronen und dem Auffüllen der Papiervorräte kein Zugriff mehr auf die Steuerungselektronik möglich ist. Der Zugang zur Steuerungselektronik ist nur noch gezielt und ggf. unter entsprechender Aufsicht durch Öffnen des zweiten Tresorbereichs möglich, wobei hier gleichzeitig sichergestellt ist, dass der erste Tresorbereich mit den darin aufgenommenen Wertgegenständen zugriffsfrei bleibt, während umgekehrt beim Zugriff auf den ersten Tresorbereich, beispielsweise zum Auffüllen der darin angeordneten Geldbestände kein Zugriff auf die Steuerungselektronik möglich ist. Durch die separate Anordnung der Steuerungselektronik in einem zweiten Tresorbereich kann die Sicherheitsproblematik weiter verbessert werden.

In Weiterbildung der Erfindung kann der zweite Tresorbereich in den Bediener- und Servicebereich integriert sein bzw. einen Teil hiervon bilden, allerdings eben von dem restlichen Teil des genannten Bediener- und Servicebereichs abgetrennt und durch ein separates Schließsystem gesichert sein. Der zweite Tresorbereich kann einen Bereich innerhalb des Bediener- und Servicebereichs bilden. Beispielsweise kann der gesamte Bediener- und Servicebereich durch eine Servicetür verschlossen sein, hinter der dann ein Teil des Bediener- und Servicebereichs und die Tür des zweiten Tresorbereichs angeordnet sind, so dass die Tür des zweiten Tresorbereichs erst nach Öffnen der Tür des Bediener- und Servicebereichs geöffnet werden kann. Alternativ oder zusätzlich kann der zweite Tresorbereich jedoch auch eine separat zugänglich, d.h. unabhängig von dem Schließsystem des Bediener- und Servicebereichs und/oder unabhängig vom Öffnen der Tür des Bediener- und Servicebereichs zugängliche Tresortür aufweisen. Nach einer Weiterbildung der Erfindung kann der zweite Tresorbereich eine Tresortür aufweisen, die von einer anderen Seite der Vorrichtung her zu öffnen ist als die Tür des Bediener- und Servicebereichs. Insbesondere können die Tresortür des zweiten Tresorbereichs und die Tür des Bediener- und Servicebereichs von gegenüberliegenden Seiten her zu öffnen sein. Die genannte Tresortür des zweiten Tresorbereichs kann beispielsweise in Form einer Klappe ausgebildet sein, die den zweiten Tresorbereich von einer Vorderseite der Vorrichtung her zugänglich macht.

Um ein "Anzapfen" der Steuerung über die Verbindungskabel oder eine direkte Manipulation der steuernden Einheiten des ersten Tresorbereichs zu unterbinden, sind gemäss der Erfindung vorteilhafterweise keine von dem Bediener- und Servicebereich aus frei zugänglichen Verbindungskabel zwischen der Steuerungselektronik im zweiten Tresorbereich und den steuernden Einheiten des ersten Tresorbereichs vorgesehen.

Gemäss der Erfindung sind zwischen der Steuerungselektronik im zweiten Tresorbereich und den steuernden Einheiten im ersten Tresorbereich Verbindungsleitungen vorzugsweise in Form eines Kabelstrangs vorgesehen, wobei die zumindest eine Verbindungsleitung vorteilhafterweise vollständig in dem ersten und zweiten Tresorbereich aufgenommen ist. Vorteilhafterweise sind hierzu die ersten und zweiten Tresorbereiche einander benachbart und/oder aneinander angrenzend angeordnet und nur durch jeweils die Tresorbereichswandungen voneinander getrennt, so dass die Verbindungsleitung durch eine Durchgangsöffnung in den Tresorbereichswandungen bzw. einer gemeinsamen Tresorbereichswandung zwischen den beiden Tresorbereichen hindurch geführt ist.

Gemäss der Erfindung ist hierbei vorgesehen, dass die zumindest eine Verbindungsleitung zwischen der Steuerungselektronik im zweiten Tresorbereich und den steuernden Einheiten des ersten Tresorbereichs eine lösbare Verbindungsschnittstelle beispielsweise in Form eines Kontaktsteckers aufweist, der im Bereich zwischen dem ersten Tresorbereich und dem zweiten Tresorbereich angeordnet ist. Durch eine solche lösbare Schnittstelle können entsprechende Wartungs- oder Reparaturarbeiten an den Verbindungsleitungen ausgeführt werden, ohne hierfür Zugriff zu beiden Tresorbereichen gleichzeitig zu benötigen. Ist beispielsweise ein beschädigtes Kabel im zweiten Tresorbereich auszutauschen, kann dies durch Lösen der Schnittstelle und Wiederverbinden nach dem Kabelersatz erfolgen, ohne hierfür den ersten Tresorbereich öffnen zu müssen.

In dem vorgenannten zweiten Tresorbereich ist vorteilhafterweise der PC der Steuerungselektronik untergebracht, der einerseits die steuernden Einheiten des Tresorbereichs wie Hopper und/oder Geldschein-Einzugs-/Ausgabe-Werk ansteuert und andererseits die dem Servicebereich zugeordneten weiteren elektronischen Vorrichtungskomponenten wie Drucker, Bildschirm, Kartenlesegerät, Geheimcodeabfrageeinheiten und dergleichen steuert.

Besonders vorteilhaft hat es sich erwiesen, wenn bei einer Vorrichtung der genannten Art alle nicht im ersten und/oder zweiten Tresorbereich untergebrachten Elemente im Bediener- und Servicebereich möglichst nahe beieinander angeordnet sind. Eine solche Ausgestaltung führt zu einem möglichst geringen Platzbedarf.

Weiterhin hat es sich auch als vorteilhaft gezeigt, wenn der Bediener- und Servicebereich und/oder der zweite Tresorbereich von dem ersten Tresorbereich abtrennbar ist.

Bei einer solchen Ausführungsform ist es dann möglich, dass der Bediener- und Servicebereich ggf. vollständig austauschbar ist, bzw. aufwändigere Wartungsarbeiten auch an einem anderen Ort durchgeführt werden können und der wesentlich größere und deutlich schwerere Tresorbereich vor Ort verbleiben kann. Vorteilhafterweise kann auch der erste Tresorbereich von dem zweiten Tresorbereich abgetrennt werden, um bei aufwändigeren Wartungsarbeiten an der Steuerungselektronik nur den zweiten Tresorbereich entfernen zu müssen, wofür die vorgenannte lösbare Schnittstelle der Verbindungsleitung von Vorteil ist. Alternativ oder zusätzlich kann auch vorgesehen sein, dass die Steuerungselektronik lösbar in dem zweiten Tresorbereich aufgenommen ist.

Gemäß einer weiteren bevorzugten Ausführungsform der vorliegenden Erfindung ist im Wesentlichen sämtliche Steuerungselektronik wie PC und Spannungsversorgung mit Ausnahme des Druckers im zweiten Tresorbereich angeordnet, während der genannte Drucker und dessen Papierversorgung im vom zweiten Tresorbereich separaten Bediener- und Servicebereich angeordnet ist.

Besonders vorteilhaft ist es, wenn Komponenten mit höherer Wartungsfrequenz leichter zugänglich angeordnet sind als Komponenten mit geringerer Wartungsfrequenz. So kann beispielsweise der relativ serviceintensive Drucker leicht zugänglich angeordnet sein, während Komponenten, die üblicherweise selten eine Wartung oder einen Service benötigen, wie beispielsweise die Spannungsversorgung, etwas schwerer zugänglich angeordnet sein können. Wenn beispielsweise ein Zugang in den Bediener- und Servicebereich von hinten erfolgt, dann könnte der Drucker dort ganz vorne angeordnet sein, während die weniger oft benötigte Komponente weiter zur Front der Vorrichtung hin angeordnet sein kann.

Gemäß einer weiteren bevorzugten Ausführungsform der vorliegenden Erfindung bilden der erste Tresorbereich, der zweite Tresorbereich und der Bediener- und Servicebereich in einem betriebsbereiten Zustand der Vorrichtung eine Einheit.

Die beschriebene Vorrichtung kann beispielsweise als Geldautomat, Kassenautomat und/oder Verkaufsautomat ausgebildet sein.

Ausführungsbeispiele der Erfindung werden nachstehend anhand der Zeichnungen näher erläutert. Es zeigen dabei:
- Fig. 1:: eine erfindungsgemäße Vorrichtung gemäß einer bevorzugten Ausführungsform, wobei der unten angeordnete erste Tresorbereich verschlossen und der darüber angeordnete Service- und Bedienerbereich offen, der darin wiederum angeordnete zweite Tresorbereich verschlossen dargestellt sind, und
- Fig. 2:: eine ausschnittsweise, vergrößerte schematische Darstellung des im Bediener- und Servicebereich angeordneten zweiten Tresorbereichs und der Verbindung des darin angeordneten Steuerungsmoduls in den ersten Tresorbereich.

In der Fig. 1 ist eine Vorrichtung 100 zum Verwalten, Aufnehmen und/oder Abgeben von Wertgegenständen, insbesondere Geld, nach einer vorteilhaften Ausführung der Erfindung in einer Rückansicht dargestellt, wobei der Service- und Bedienerbereich 10 ein Gehäuse 15 umfasst, das gemäß der gezeigten bevorzugten Ausführungsform als nicht zertifizierter Tresor ausgebildet ist und in der Fig. 1 in einem geöffneten Zustand gezeigt ist.

Unter dem Service- und Bedienerbereich 10 ist der erste Tresorbereich 20 in Form eines zertifizierten Tresors angeordnet.

Sämtliche Geld- und Wertbestände sind in der gezeigten Ausführungsform in dem zertifizierten ersten Tresorbereich 20 enthalten. Ferner sind auch die steuernden Einheiten wie beispielsweise ein Hopper und/oder eine Geldschein-Magazinvorrichtung und/oder eine Geldschein-Einzugs- und/oder Ausgabeeinheit in dem zertifizierten Tresorbereich 20 geschützt angeordnet. Vorteilhafterweise sind auch die elektrischen Zuleitungen zu den genannten steuernden Einheiten des ersten Tresorbereichs 20 in diesem selbst angeordnet.

Die Komponenten, die kein Geld oder sonstige Wertgegenstände enthalten, wie beispielsweise der Computer 11, der Drucker 12 oder die Spannungsversorgung 16 sind im Bediener- und Servicebereich 10 angeordnet.

Der Service- und Bedienerbereich 10 kann gemäß der gezeigten bevorzugten Ausführungsform der Erfindung über eine Türe 13 beispielweise für Wartungs- und Servicearbeiten geöffnet werden.

Insbesondere der Drucker 12 ist zur Türe 13 des Service- und Bedienerbereichs 10 hin auf Schienen 14 angeordnet und kann daher von hinten leicht aus der Vorrichtung 100 herausgezogen werden. Im Service- und Bedienerbereich 10 angeordnete Komponenten, die seltener eine Wartung benötigen, sind weiter zur Front der Vorrichtung, d.h. gemäß Fig. 1 weiter hinten, angeordnet.

Die Steuerungselektronik einschließlich des Computers 11 und ggf. auch deren Spannungsversorgung 16 sind innerhalb des genannten Bediener- und Servicebereichs 10 vorteilhafterweise in einem zweiten Tresorbereich 30 angeordnet, der in der gezeichneten Ausführung vollständig im Inneren des Bediener- und Servicebereichs 10 angeordnet ist und nur durch Öffnen der Tür 13 des Bediener- und Servicebereichs 10 zugänglich ist.

Der genannte zweite Tresorbereich 30 kann ebenfalls als zertifizierter Tresor ausgebildet sein, besitzt in jedem Fall aber ein hochfestes Tresorgehäuse 31, dessen Wandungen manipulationssicher ausgebildet und aus hochfestem Material ausreichender Wandstärke bestehen. Vorteilhafterweise besitzt der zweite Tresorbereich 30 eine deutlich höhere Wandungs- und Einbruchssicherheit als das Gehäuse 15 des Bediener- und Servicebereichs 10.

Der genannte zweite Tresorbereich 30 besitzt ein separates Schließsystem, das den zweiten Tresorbereich 30 unabhängig vom ersten Tresorbereich 20 und separat von dem Bediener- und Servicebereich 10 verschließt. Insbesondere besitzt das Tresorgehäuse 31 eine Tresortür 32, die nach Öffnen der Tür 13 des Bediener- und Servicebereichs 10 zugänglich wird, jedoch separat zu öffnen ist bzw. bei Zugang nur zum Drucker 12 verschlossen bleibt. Anstelle der in Fig. 1 gezeigten Anordnung kann die genannte Tresortür 32 auch auf einer der Tür 13 des Bediener- und Servicebereichs 10 gegenüberliegenden Seite der Vorrichtung angeordnet sein bzw. von dort her geöffnet werden, d.h. die Tresortür 32 kann insbesondere auch von einer Vorderseite des Geräts her geöffnet werden. Eine Zugänglichkeit von gegenüberliegenden Seiten her ermöglicht eine Wartung an der Steuerungselektronik von einem separaten Raum her, d.h. der Servicetechniker muss nicht in den Raum, in dem die Bankangestellten entsprechende Servicearbeiten ausführen. Insbesondere kann die genannte Tresortür 32 auch auf einer der Tür des ersten Tresorbereichs 20 gegenüberliegenden Seite angeordnet sein. Die Anordnung der Türen auf gegenüberliegenden Seiten ist insbesondere dann von Vorteil, wenn das Gerät in eine Gebäudewand oder eine Mauer integriert, insbesondere eingemauert ist, so dass die Türanordnung auf gegenüberliegenden Seiten eine Zugänglichkeit von verschiedenen Gebäuderäumen her ermöglicht.

Vorteilhafterweise sitzen der zweite Tresorbereich 30 und der erste Tresorbereich 20 unmittelbar aufeinander, so dass entsprechende Tresorwandungen 21 und 33 aneinander angrenzen, vgl. Fig. 2.

Der im Inneren des zweiten Tresorbereichs 30 angeordnete PC bzw. Computer 11 beinhaltet die Steuerungselektronik, die die geldführenden bzw. -bearbeitenden Einheiten des ersten Tresorbereichs 20 ansteuert. Hierzu ist der Computer 11 durch eine Verbindungsleitung 17 mit den steuernden Einheiten des ersten Tresorbereichs 20 verbunden, wobei die genannte Verbindungsleitung 17 durch eine Durchgangsausnehmung 40 hindurch geführt ist, die durch die Wandungen der beiden Tresorbereiche 20 und 30 hindurch geht und die genannten beiden Tresorbereiche 20 und 30 miteinander verbindet. Vorteilhafterweise ist die besagte Durchgangsausnehmung 40 natürlich so klein ausgebildet, dass sie keine Möglichkeit zur Manipulation des einen Tresorbereichs vom anderen Tresorbereich aus bietet.

Wie Fig. 2 zeigt, ist die genannte Verbindungsleitung 17 vorteilhafterweise im Bereich der genannten Durchgangsausnehmung 40 mit einer lösbaren Schnittstelle 18 versehen, so dass die Verbindungsleitung 17 zwischen den beiden Tresorbereichen 20 und 30 getrennt werden kann. Hierdurch kann beispielsweise ein Kabel im zweiten Tresorbereich 30 ausgetauscht werden, ohne hierzu den ersten Tresorbereich 20 öffnen zu müssen.

Die genannte Schnittstelle 18 ist hierbei vorteilhafterweise derart ausgebildet und/oder angeordnet, dass bei Arbeiten an dem Leitungsabschnitt in einem Tresorbereich kein Zugriff auf den Kabelabschnitt im anderen Tresorbereich notwendig und möglich ist. Insbesondere kann die genannte Schnittstelle 18 zwei Kupplungsteile 18a und 18b umfassen, die lösbare miteinander verbindbar sind und jeweils in der Durchgangsausnehmung 40 versenkt angeordnet und durch einen Halter so gehalten sind, dass ein Lösen oder ein Verbinden eines Kupplungsteils keine Manipulation bzw. kein Hantieren am anderen Kupplungsteil erfordert. Beispielsweise können die Kupplungsteile 18a und 18b jeweils beispielsweise durch eine Rastverbindung in der Durchgangsausnehmung 40 versenkt fixiert werden, so dass beispielsweise der Leitungsteil im oberen Tresorbereich herausgezogen oder von oben her eingesteckt werden kann, ohne den unteren Leitungsteil im unteren Tresorbereich halten zu müssen.

Der genannte Halter für die Kupplungsteile 18 kann hierbei vorteilhafterweise derart ausgebildet sein, dass ein Lösen des jeweiligen Kupplungsteils 18a oder 18b nur von der Seite her möglich ist, zu der das an dem jeweiligen Kupplungsteil 18a oder 18b befestigte Leitungsstück abgeht, d.h. gemäß Fig. 2 der obere Kupplungsteil 18a kann nur von oben her gelöst werden, während der untere Kupplungsteil 18b nur von unten her gelöst werden kann. Dies kann beispielsweise durch entsprechend angeordnete Rastzungen oder dergleichen erreicht werden, die nur von einer Seite her zugänglich angeordnet sind.

Gemäß der gezeigten Ausführungsform sind alle Geld- bzw. Wertbestände innerhalb des zertifizierten Tresorbereichs 20 untergebracht. Der Service- und Bedienbereich 10, der zweite Tresorbereich 30 und der erste Tresorbereich 20 sind zwar insbesondere sicherheitstechnisch physikalisch getrennt, aber dennoch in einer Vorrichtung 100 untergebracht.

Die beiden Tresorbereiche 20 und 30 können miteinander und/oder jeweils einzeln oder gemeinsam mit dem Bediener- und Servicebereich 10 durch Lösen von Verbindungen getrennt und ausgetauscht werden. Dies kann beispielsweise durch ein Gewinde und/oder eine Schraubverbindung beispielsweise in Form eines Schraubbolzens in dem Tresorbereich 20 und/oder in dem Tresorbereich 30 ermöglicht werden.

Die beiden Tresorbereiche 20 und 30 und der Bediener- und Servicebereich 10 weisen darüber hinaus auch verschiedene Schließsysteme auf.

Die in den Figuren gezeigte Vorrichtung 100 kann als säulenartig freistehendes Gerät ausgebildet sein. In Weiterbildung der Erfindung kann es jedoch auch als Einbaugerät ausgebildet sein, das beispielsweise in eine Gebäudemauer eingemauert werden kann, so dass im Wesentlichen nur die in Fig. 1 gezeigte Rückseite und die gegenüberliegende Vorderseite von verschiedenen Seiten der Mauer her zugänglich sind.

## Patentansprüche

1. Vorrichtung zum Verwalten, Aufnehmen und/oder Abgeben von Wertgegenständen, insbesondere Geld, mit einem abgeschlossenen ersten Tresorbereich (20) und einem Bediener- und Servicebereich (10), wobei der genannte erste Tresorbereich (20) und der Bediener- und Servicebereich (10) getrennte Schließsysteme aufweisen, wobei ferner ein zweiter Tresorbereich (30) vorgesehen ist, der sowohl von dem ersten Tresorbereich (20) als auch von dem Bediener- und Servicebereich (10) abgetrennt ausgebildet und separat verschließbar ist, **dadurch gekennzeichnet, dass** sowohl alle Wertgegenstände als auch die steuernden Einheiten des ersten Tresorbereichs (20) vollständig in dem genannten ersten Tresorbereich (20) angeordnet sind und sämtliche Steuerungselektronik zur Steuerung der steuernden Einheiten des ersten Tresorbereichs (20) in dem zweiten Tresorbereich angeordnet ist, wobei die ersten und zweiten Tresorbereiche (20, 30) unmittelbar aufeinander sitzen und aneinander angrenzende Tresorwände (21, 33) besitzen, wobei die in dem Inneren des zweiten Tresorbereichs (30) angeordnete Steuerungselektronik durch zumindest eine Verbindungsleitung (17) mit den steuernden Einheiten des ersten Tresorbereichs (20) verbunden ist, wobei die genannte Verbindungsleitung (17) vollständig in den ersten und zweiten Tresorbereichen (20, 30) aufgenommen ist und eine lösbare Schnittstelle (18) aufweist, die in einer die beiden Tresorbereiche (20 und 30) verbindenden Durchgangsausnehmung (40) versenkt angeordnet ist und zwei miteinander verbindbare Kupplungsteile (18a, 18b) aufweist, die in der Durchgangsausnehmung (40) aufgenommen und jeweils durch einen Kupplungshalter gehalten sind derart, dass ein Kupplungsteil (18a; 18b) mit/von dem anderen Kupplungsteil (18b; 18a) verbindbar/lösbar ist, ohne auf den genannten anderen Kupplungsteil (18b; 18a) Zugriff zu nehmen.

2. Vorrichtung nach dem vorhergehenden Anspruch, wobei der zweite Tresorbereich (30) innerhalb des Bediener- und Servicebereichs (10) angeordnet ist.

3. Vorrichtung nach einem der vorhergehenden Ansprüche, wobei der Kupplungshalter für jedes der beiden Kupplungsteile (18a, 18b) ein Haltestück aufweist, das jeweils Haltemittel zum Halten des jeweiligen Kupplungsteils (18a, 18b) aufweist, wobei die genannten Haltemittel derart angeordnet und ausgebildet sind, dass ein jeweiliges Haltemittel und/oder ein jeweiliges Kupplungsteil (18a, 18b) nur von einer Seite der Durchgangsausnehmung (40) her lösbar ist.

4. Vorrichtung nach einem der vorhergehenden Ansprüche, wobei der zweite Tresorbereich (30) eine Tresortür aufweist, die innerhalb des Bediener- und Servicebereichs (10) angeordnet und erst nach Öffnen der Tür (13) des Bediener- und Servicebereichs (10) zugänglich ist.

5. Vorrichtung nach einem der Ansprüche 1-3, wobei der zweite Tresorbereich (30) eine Tresortür aufweist, die von einer der Tür (13) des Bediener- und Servicebereichs (10) gegenüberliegenden Seite her und/oder von einer der Tür des ersten Tresorbereichs (20) gegenüberliegenden Seite her zugänglich ist.

6. Vorrichtung nach einem der vorhergehenden Ansprüche, wobei der Bediener- und Servicebereich (10) von dem ersten Tresorbereich (20) und/oder dem zweiten Tresorbereich (30) und/oder der erste Tresorbereich (20) von dem zweiten Tresorbereich (30) abtrennbar ausgebildet ist, wobei vorzugsweise lösbare Verbindungsmittel zur Verbindung der Bereiche oder Befestigung der Bereiche aneinander vorgesehen, insbesondere im Bereich des ersten und/oder zweiten Tresorbereichs (20, 30) angeordnet sind.

7. Vorrichtung nach einem der vorhergehenden Ansprüche, wobei die Tresorbereiche (20, 30) und der Bediener- und Servicebereich in einem betriebsbereiten Zustand der Vorrichtung eine Einheit bilden.

## Claims

1. An apparatus for managing, accepting and/or dispensing valuables, in particular money, having a closed first safe region (20) and an operator and service region (10), wherein said first safe region (20) and the operator and service region (10) have separate closing systems, with furthermore a second safe region (30) being provided that is separate both from the first safe region (20) and from the operator and service region (10) and that is separately closable, **characterized in that** both all the valuables and the controlling units of the first safe region (20) are completely arranged in said first safe region (20) and all the control electronics for controlling the controlling units of the first safe region (20) are arranged in the second safe region, with the first and second safe regions (20, 30) being seated directly on one another and having mutually adjacent safe walls (21, 33), with the control electronics arranged in the interior of the second safe region (30) being connected to the controlling units of the first safe region (20) by at least one connection line (17), and with said connection line (17) being completely received in the first and second safe regions (20, 30) and having a releasable interface (18) that is arranged countersunk in a passage cut-out (40) connecting the two safe regions (20 and 30) and having two coupling parts (18a, 18b) that can be connected to one another, that are received in the passage cut-out (40), and that are each held by a coupling holder such that one coupling part (18a; 18b) is connectable to/releasable from the other coupling part (18b; 18a) without accessing said other coupling part (18b; 18a).

2. An apparatus in accordance with the preceding claim, wherein the second safe region (30) is arranged within the operator and service region (10).

3. An apparatus in accordance with one of the preceding claims, wherein the coupling holder for each of the two coupling parts (18a, 18b) has a holding piece that has respective holding means for holding the respective coupling part (18a, 18b), with said holding means being arranged and configured such that a respective holding means and/or a respective coupling part (18a, 18b) is only releasable from a side of the passage cut-out (40).

4. An apparatus in accordance with one of the preceding claims, wherein the second safe region (30) has a safe door that is arranged within the operator and service region (10) and that is only accessible after opening the door (13) of the operator and service region (10).

5. An apparatus in accordance with one of the claims 1 to 3, wherein the second safe region (30) has a safe door that is accessible from a side disposed opposite the door (13) of the operator and service region (10) and/or from a side disposed opposite the door of the first safe region (20).

6. An apparatus in accordance with one of the preceding claims, wherein the operator and service region (10) is separable from the first safe region (20) and/or from the second safe region (30) and/or the first safe region (20) is separable from the second safe region (30), with releasable connection means preferably being provided, in particular being arranged in the region of the first and/or second safe region(s) (20, 30), for connecting the regions or for fastening the regions to one another.

7. An apparatus in accordance with one of the preceding claims, wherein the safe regions (20, 30) and the operator and service region form a unit in the ready-to-use state of the apparatus.

## Revendications

1. Dispositif de gestion, dépôt et/ou distribution d'objets de valeur, en particulier d'argent, comprenant une première zone de coffre-fort (20) verrouillée et une zone d'utilisation et de service (10),
ladite première zone de coffre-fort (20) et la zone d'utilisation et de service (10) comportant des systèmes de fermeture séparés, une seconde zone de coffre-fort (30) étant en outre prévue, qui est réalisée séparée aussi bien de la première zone de coffre-fort (20) que de la zone d'utilisation et de service (10) et qui peut être fermée séparément,
**caractérisé en ce que**
aussi bien tous les objets de valeur que les unités de commande de la première zone de coffre-fort (20) sont disposés complètement dans ladite première zone de coffre-fort (20) et toute l'électronique de commande pour la commande des unités de commande de la première zone de coffre-fort (20) est disposée dans la seconde zone de coffre-fort, les première et seconde zones de coffre-fort (20, 30) étant situées directement l'une sur l'autre et possédant des parois de coffre-fort (21, 33) adjacentes entre elles, l'électronique de commande disposée à l'intérieur de la seconde zone de coffre-fort (30) étant reliée par au moins une ligne de connexion (17) aux unités de commande de la première zone de coffre-fort (20), ladite ligne de connexion (17) étant complètement reçue dans les première et seconde zones de coffre-fort (20, 30) et comportant une interface (18) amovible, qui est disposée enfoncée dans un évidement de passage (40) reliant les deux zones de coffre-fort (20 et 30) et comporte deux parties d'accouplement (18a, 18b) pouvant être reliées entre elles, qui sont reçues dans l'évidement de passage (40) et maintenues respectivement par un support d'accouplement de telle manière qu'une partie d'accouplement (18a ; 18b) peut être reliée à l'autre partie d'accouplement (18b ; 18a) / détachée de celle-ci, sans venir saisir ladite autre partie d'accouplement (18b ; 18a).

2. Dispositif selon la revendication précédente, dans lequel la seconde zone de coffre-fort (30) est disposée à l'intérieur de la zone d'utilisation et de service (10).

3. Dispositif selon l'une des revendications précédentes, dans lequel le support d'accouplement pour chacune des deux parties d'accouplement (18a, 18b) comporte une pièce de maintien, qui comporte respectivement des moyens de maintien pour maintenir la partie d'accouplement (18a, 18b) respective, lesdits moyens de maintien étant disposés et réalisés de telle manière qu'un moyen de maintien respectif et/ou une partie d'accouplement (18a, 18b) respective ne peut être détaché(e) que par un côté de l'évidement de passage (40).

4. Dispositif selon l'une des revendications précédentes, dans lequel la seconde zone de coffre-fort (30) comporte une porte de coffre-fort, qui est disposée à l'intérieur de la zone d'utilisation et de service (10) et qui est accessible uniquement après l'ouverture de la porte (13) de la zone d'utilisation et de service (10).

5. Dispositif selon l'une des revendications 1 à -3, dans lequel la seconde zone de coffre-fort (30) comporte une porte de coffre-fort, qui est accessible par un côté opposé à la porte (13) de la zone d'utilisation et de service (10) et/ou par un côté opposé à la porte de la première zone de coffre-fort (20).

6. Dispositif selon l'une des revendications précédentes, dans lequel la zone d'utilisation et de service (10) est réalisée séparable de la première zone de coffre-fort (20) et/ou de la seconde zone de coffre-fort (30) et/ou la première zone de coffre-fort (20) est réalisée séparable de la seconde zone de coffre-fort (30), des moyens de liaison détachables étant de préférence prévus pour la liaison des zones ou la fixation des zones l'une à l'autre, et en particulier disposés dans la zone de la première et/ou de la seconde zone de coffre-fort (20, 30).

7. Dispositif selon l'une des revendications précédentes, dans lequel dans un état prêt au fonctionnement du dispositif, les zones de coffre-fort (20, 30) et la zone d'utilisation et de service forment une unité.
